# EUROPÄISCHE PATENTSCHRIFT

(11) **EP 0 198 860 B1**
(45) Veröffentlichungstag und Bekanntmachung des Hinweises auf die Patenterteilung: **18.01.1989**
(21) Anmeldenummer: 85905045.2
(22) Anmeldetag: 15.10.1985
(51) Int. Cl.: B21H 1/18, B21H 9/00

(54) **VERFAHREN UND VORRICHTUNG ZUR HERSTELLUNG VON ROTATIONSKÖRPERN DURCH FLIESSUMFORMUNG**
METHOD AND MACHINE FOR FABRICATING ROTATION BODIES BY PLASTIC DEFORMATION
PROCEDE ET INSTALLATION POUR FABRIQUER DES CORPS DE REVOLUTION PAR DEFORMATION PLASTIQUE

(30) Priorität: 19.10.1984 AT 3345/84; 19.10.1984 AT 3346/84
(43) Veröffentlichungstag der Anmeldung: 29.10.1986
(62) Teilanmeldung aus: 88106349.9
(73) Patentinhaber: BALINT, Ludwig, A-6911 Lochau (AT)
(72) Erfinder: BALINT, Ludwig, A-6911 Lochau (AT)
(74) Vertreter: Kliment, Peter
(86) Internationale Anmeldenummer: AT8500041
(87) Internationale Veröffentlichungsnummer: WO8602296

(56) Entgegenhaltungen:
- GB-A- 2 045 133
- NL-C- 77 749
- US-A- 3 679 344

## Beschreibung

Die Erfindung betrifft ein Verfahren zur Herstellung von Rotationskörpern die über deren Länge unterschiedliche Durchmesser aufweisen, bei dem unter Drehung der Rohlinge durch zwei relativ zueinander bewegbare Druckzonen örtlich ein die Fliessgrenze des Materials des Rohlings übersteigender Druck auf diesen in radialer Richtung ausgeübt und dadurch umlaufende Nuten, Gewinde oder Abstufungen des Durchmessers eingedrückt werden. Bei den bisher z.B. aus der US-PS 3 679 344 bekannten derartigen Verfahren wurden meist zwei parallel verlaufende Druckzonen verwendet, zwischen denen der Rohling bearbeitet wird. Dazu werden meist zwei mit Profilrippen vershene, gegenläufig antreibbare Walzen verwendet, zwischen denen ein Walzspalt verbleibt. Die Rohlinge werden dabei im wesentlichen quer zu den meist um einen kleinen Winkelbetrag gekreuzt angeordneten Walzen durch den Walzspalt bewegt, wodurch sich der Nachteil einer nahezu schlagartig einsetzenden und nur sehr kurz dauernden Einwirkung der durch die Profilrippen bestimmten Druckzone ergibt. Weiters wurde zum Herstellen von Gewindebolzen durch die GB-PS 2 045 133 auch schon vorgeschlagen, den Rohling zwischen zwei parallel verlaufenden Druckzonen, die durch auf einer Walze und einer mit dieser zusammenwirkenden Gegendruckfläche angeordneten Profilrippen bestimmt sind, zu verformen. Damit lässt sich aber mangels einer Nachbestellmöglichkeit der Gegenfläche zur Walze über längere Zeit keine genügende Genauigkeit bei den fertigen Rotationskörpern erzielen.

Ziel der Erfindung ist es, diese Nachteile der bekannten Verfahren zu vermeiden und ein Verfahren vorzuschlagen, das universell für die Herstellung unterschiedlich geformter Rotationskörper geeignet ist und bei dem ein allmählicher Einsatz des Druckes möglich ist. Erfindungsgemäss wird dies dadurch erreicht, dass der Rohling zwischen zwei einander kreuzenden Druckzonen bearbeitet wird, wobei die Druckzonen in einer mit der Längserstreckung bei der Druckzonen einen Winkel einschliessende Richtung relativ zueinander bewegt werden und der Rohling in Abhängigkeit von der sich durch die Kreuzungspunkte bei der Relativbewegung der Druckzonen ergebenden Linie und der bzw. den herzustellenden Durch- messeränderung(en) bewegt wird.

Durch die Relativbewegung der einander kreuzenden Druckzonen und der Führung der Rohlinge ist es möglich, aus diesen Rotationskörper beliebiger Gestalt herzustellen, wobei auch eine längere Einwirkdauer der Druckzonen auf den Rohling möglich ist.

Für die Herstellung von Rotationskörpern mit umlaufenden Rillen kann zweckmässigerweise vorgesehen sein, dass die Rohlinge im wesentlichen parallel zum Verlauf der sich bei der Relativbewegung der Druckzonen ergebenden Linie der Kreuzungspunkte der Druckzonen bewegt werden.

Für die Herstellung von Rotationskörpern mit spiralig verlaufenden Rillen, wie z.B Gewinde kann dagegen vorgesehen sein, dass die Rohlinge in einem dem Steigungswinkel der herzustellenden spiralig verlaufenden Rille entsprechenden Winkel zu der dem geometrischen Ort der Kreuzungspunkte der Druckzonen während deren Relativbewegung entsprechenden Linie bewegt werden, wobei zur Herstellung von Gewinden, vorzugsweise ein den Aussendurchmesser des gewünschten Gewindes, aufweisender Rohling verwendet wird.

Bei Gewinden, insbesondere Trapezgewinden od.dgl. ergibt sich bei Verwendung von den Aussendurchmesser aufweisenden Rohlingen der Vorteil, dass das Material nicht die Gewindeflanken hinauf fliessen muss, um die Gewinderippen vollständig aufzubauen, was u.U. zu einer Überbeanspruchung des Materials und zu Rissbildungen an der Mantelfläche der Gewinderippen führen kann, sondern nur axial fliessen kann, wodurch gewährleistet ist, dass die Gewinderippen aus vollem Material bestehen und keine von nach aussen verdrängtem Material überdeckte Holräume bzw. Risse aufweisen kann.

Für die Herstellung von Rotationskörpern mit mindestens zwei Abschnitten mit unterschliedichen Durchmessern ist es dagegen vorteilhaft, wenn die einander kreuzenden Druckzonen zumindest abschnittweise schmäler als der herzustellende, einen kleineren Durchmesser aufweisende Abschnitt des herzustellenden Rotationskörpers sind und der Rohling geneigt gegen die zu der dem geometrischen Ort der Kreuzungspunkte der Druckzonen während deren Relativbewegung entsprechenden Linie bewegt wird.

Ein weiteres Ziel der Erfindung ist es, eine Vorrichtung zur Durchführung des Verfahrens vorzuschlagen. Bei einer Einrichtung, die eine Walze und eine mit dieser zusammenwirkenden Gegendruckfläche aufweist, die relativ zueinander bewegbar sind und bei der auf der walze und der Gegendruckfläche mindestens je eine erhabene Profilrippe angeordnet sind, wird daher nach einem weiteren Merkmal der Erfindung vorgeschlagen, dass die einander gegenüber liegenden Profilrippen einander kreuzend angeordnet sind und eine Führung für die Rohlinge vorgesehen ist, deren Verlauf auf die von den Kreuzungspunkten der Profilrippen während des Drehens der Walze bestimmten Linie bezogen ist. Durch diese Massnahmen werden auf sehr einfache Weise die einander kreuzenden Druckzonen sichergestellt, wobei der Verlauf der Führung für den Rohling je nach dem herzustellenden Rotationskörper in bezug auf die durch die sich beim Drehen der Walze ergebenden Verlauf der Kreuzungspunkte der Profilrippen gewählt werden kann.

Für die Herstellung von Rotationskörpern mit umlaufenden Rillen kann vorgesehen sein, dass die Führung im wesentlichen parallel zu der durch die Kreuzungspunkte der Profilrippen während des Drehens der Walze bestimmten Linien verläuft, wobei die Gegenfläche vorzugsweise in radial zur Walze verschiebbare Segmente unterteilt ist. Dadurch wird erreicht, dass die Profilrippen während der gesamten Bearbeitung im wesentlichen stets in der gleichen axialen Lage auf den Rohling einwirken. Gerinfügige Abweichungen von der Parallelität zwischen Führung und der durch die sich beim Drehen der Walze ergebenden Kreuzungspunkte der Profilrippen können vorgesehen werden, um das durch das Einarbeiten einer Rille oder das abschnittweise Vermindern des Durchmessers bedingte Längenwachstum des in Bearbeitung befindlichen Rohlings zu berücksichtigen oder um die Wände der Rippen zu verfestigen.

Bei einer in Segmente unterteilten Gegenfläche ist es aufgrund der einander kreuzenden Profilrippen auch möglich, die Gegenfläche mehr oder weniger weit zu der Walze zuzustellen. Dies ist aufgrund des Umstandes möglich, dass sich die einander kreuzenden Profilrippen im Extremfall nur entlang einer Mantellinie berühren können. Bei den bekannten Einrichtungen mit parallel laufenden Profilrippen ist dies dagegen nicht möglich, da sich in diesem Falle bei einer Änderung der radialen Lage der Gegendruckfläche ein sich über die Bogenlänge ändernder Spalt zwischen den zusammenwirkenden Flächen der Profilrippen ergeben würde.

Für die Herstellung von Rotationskörpern mit spiraligen Rillen ist es dagegen vorteilhaft, wenn die Führung in einem der Steigung der herzustellenden Rille entsprechenden Winkel gegen die durch die Kreuzungspunkte der Profilrippen während des Drehens der Walze bestimmten Linie verläuft. Durch den der Steigung des herzustellenden Gewindes entsprechenden Winkel zwischen dem Verlauf der Führung und der durch die sich beim Drehen der Walze ergebenden, von den Kreuzungspunkten der Profilrippen bestimmtenLinie ist es möglich mit lediglich einerGewinderippe entsprechenden Profilrippen auf sehr einfache Weise das Gewinde zu formen. Dabei ist selbstverständlich auch das Längenwachstum des Rohlings beim Eindrücken der Rille zu berücksichtigen, falls ein den Aussendurchmesser des herzustellendenGewindes aufweisenderRohling verwendet wird.

Für die Herstellung von Rotationskörpern mit Abschnitten mit mindestens zwei Abschnitten mit unterschiedlichen Durchmessern kann vorgesehen sein, dass die Führung gegen die durch die Kreuzungspunkte der Profilrippen während des Drehens der Walze bestimmten Linie geneigt verläuft, wobei der durch die Neigung bedingte Unterschied des gegenseitigen Abstandes dieser Linie von der Führung über eine einer Umdrehung des Rohlings entsprechenden Wegstrecke kleiner als die Breite der Profilrippe ist und der Unterschied der Abstände der Führung von der durch die Kreuzungspunkte bestimmten Linie im Zuführbereich für die Rohlinge und einem Entnahmebereich für die fertigen Rotationskörper der Länge des Abschnittes mit geringerem Durchmesser des Rotationskörpers entspricht. Durch diese Massnahmen wird erreicht, dass auf die zu bearbeitenden Rohlinge nicht nur ein Druck in radialer Richtung ausgeübt wird, sondern auch in axialer Richtung, wodurch das Fliessen des Werkstoffes erleichtert wird.

Durch die einander kreuzenden Profilrippen wird es auch möglich, Körper mit einem spitzen oder stromlinienförmig verlaufenden Endbereich herzustellen. Dazu ist es lediglich erforderlich die Profilrippen entsprechend auszubilden, wobei diese im Zuge der gegenseitigen Verdrehung einander berühren.

Bei der Herstellung von Rotationskörpern mit umlaufenden Nuten kann eine zusätzliche Verdichtung im Bereich der Rillenwände in manchen Fällen erwünscht sein. In einem solchen Falle kann die Steuernut gegen die sich aus dem Verlauf der Kreuzungspunkte der Profilrippen der zentralen Walze und der Gegendruckfläche ergebenden imaginären Linie geneigt sein. Dadurch drücken die Profilrippen nicht nur radial auf den Rohling sondern auch in axialer Richtung auf die sich bildenden Rillenwände.

Bei einer bevorzugten Ausführungsform der Erfindung kann weiters vorgesehen sein, dass die Segmente der Gegenfläche an radial zur zentralen Walze verschiebbar geführten Schlitten angeordnet sind, die mittels eines Steuerantriebs vorzugsweise unabhängig voneinander bewegbar sind. Damit ist es möglich Unterschiede der Rohlinge sowohl im Hinblick auf deren Abmessung als auch im Hinblick auf deren Härte bzw. Festigkeit auf sehr einfache Weise auszugleichen. Dabei kann auch vorgesehen sein den Steuerantrieb mit Signalen einer automatischen Messeinrichtung zu beaufschlagen, die die fertigen Rotationskörper stichprobenartig überprüft bzw. vermisst. Damit kann die Gegendruckfläche so nachgestellt werden, dass die fertigen Rotationskörper im mittleren Bereich des vorgesehenen Toleranzfeldes liegen.

Nach einem weiteren Merkmal der Erfindung kann vorgesehen sein, dass jede der einander kreuzenden Profilrippen der zentralen Walze und der Gegenfläche gegen die Achse der zentralen Walze schräg geneigt verläuft. Es ist durchaus möglich eine der einander kreuzenden Profilrippen senkrecht zur Achse der zentralen Walze anzuordnen, doch müssen in diesem Falle die zentrale Walze und die Gegendruckfläche neben der relativen Drehbewegung auch noch eine Relativbewegung ausführen, die eine in axialer Richtung der Walze verlaufende Komponente aufweist. Diese zusätzliche Bewegung erübrigt sich durch die gegen die Drehachse der Walze geneigte Anordnung der Profilrippen der Walze und der Gegendruckfläche.

Um eine exakte Mitnahme und Führung der Rohlinge während deren Bearbeitung zwischen der zentralen Walze und der Gegendruckfläche zu gewährleisten kann nach einem ausgestaltenden Merkmal der Erfindung vorgesehen sein, dass die Führung durch eine Mitnahmeeinrichtung gebildet ist, die mindestens eine, vorzugsweise aber zwei in axialer Richtung der zentralen Walze voneinander distanzierte Drehkörper aufweist, in dem bzw. denen Stössel in deren Längsrichtung verschiebbar gehalten sind, die mittels eines Gleitsteines od. dgl. in eine in einem ortsfesten Teil der Einrichtung angeordnete umlaufende Steuernut eingreifen, wobei in zwei verschienen Drehkörpern geführte Stössel axial zueinander und im wesentlichen parallel zur Drehachse der Walze ausgerichtet sind und die Rohlinge durch mindestens einen Stössel, vorzugsweise aber zwischen zwei Stössel klemmbar sind. Durch diese Massnahmen wird erreicht, dass die Rohlinge zwischen den Stösseln und einer Kulisse, besser aber zwischen je zwei axial zueinander ausgerichteten Stösseln, geklemmt und so mitgenommen werden. Dabei kann weiters vorgesehen sein, dass die Steuernut(en) mit Ausnahme eines Zufuhr- und Entnahmebereiches für die Rohlinge bzw. die Rotationskörper im wesentlichen parallel zueinander verlaufen, wodurch eine exakte Führung der Rohlinge und eine einfache Zufuhr der Rohlinge und Abfuhr der fertigen Rotationskörper sichergestellt wird. Dabei kann eine geringe Abweichung der Parallelität zum Ausgleich des Längenwachstums des Rohlings während der Bearbeitung vorgesehen sein.

Bei einer bevorzugten Ausführungsform einer erfindungsgemässen Einrichtung ist weiters vorgesehen, dass zumindest die einander zugekehrten Endbereiche der Stössel um die Längsachse der Stössel drehbar gehalten sind, wobei vorzugsweise die Endbereiche der einen Stössel gegen die koaxial ausgerichteten Stössel federbelastet sind. Damit wird eine Reibung zwischen den Stirnflächen der Rohlinge und den Stösseln vermieden. Durch eine federnde Abstützung der Endbereiche der einen Stössel wird eine zu starke Pressung des in Bearbeitung befindlichen Rohlings verhindert, wenn dieser z.B. durch das Eindrücken der Rille oder einer Durchmesserverminderung in axialer Richtung wächst. Ausserdem können dadurch auch Massabweichungen der Rohlinge ausgeglichen werden. Die Endbereiche des Stössels können dabei durch Einsätze gebildet sein.

Nach einem weiterbildenden Merkmal der Erfindung kann auch noch vorgesehen sein, dass für die Mitnahmeeinrichtung ein mit der zentralen Walze drehfest verbundener Zahnkranz vorgesehen ist, in den mit parallel zu den Stösseln angeordneten Abstützwellen in Antriebsverbindung stehende Zahnradgetriebe eingreifen, wobei die Abstützwellen in den die Stössel führenden Drehkörper bzw. mit diesen drehfest verbundenen Drehkörpern gehalten sind, wobei durch entsprechende Abstimmung der Zahnradgetriebe die Umfangsgeschwindigkeiten der zentralen Walze und der Rohlinge einander angeglichen werden können.

Die Erfindung wird nun anhand der Zeichnungen näher erläutert. Dabei zeigt
Fig. 1 A und 1 B schematisch Werkzeuge zur Durchführung des Verfahrens und die Verformung eines Rohlings mit solchen Werkzeugen,
Fig. 2 die Abwicklung der Profilrippen der Werkzeuge nach Fig. 1 A und 1 B,
Fig. 3 ein Ausführungsbeispiel einer Einrichtung zur Durchführung des Verfahrens im Vertikalschnitt,
Fig. 4 eine Draufsicht auf die Einrichtung gemäss Fig. 3,
Fig. 5 ein Detail der Einrichtung nach Fig. 3 und 4 in einem grösseren Massstab,
Fig. 6 ein Detail der Stösselführung der Einrichtung gemäss Fig. 3 und 4 in vergrössertem Massstab,
Fig. 7 ein weiteres Detail der Stössel,
Fig. 8 eine Explosionsdarstellung der Mitnahmeeinrichtung der Einrichtung gemäss Fig. 3 und 4,
Fig. 9 eine Ansicht der Mitnahmeeinrichtung und
Fig. 10 eine Draufsicht auf die Mitnahmeeinrichtung.

Fig. 1 A zeigt schematisch die an der Gegendruckfläche 1, die in fünf Segmente 2, 3, 4, 5 und 6 unterteilt ist, angeordneten Profilrippen 7 und 8, von denen die Profilrippe 7 zur Ausbildung des Absatzes bzw. der Schulter 10 des fertigen Rotationskörpers 9" dient. Die Profilrippe 8 dient dagegen zur Ausbildung der Rille 11 des fertigen Rotationskörpers 9^{V} und weist am Beginn der Gegendruckfläche 1 bzw. an deren Grenze zum Eingabebereich für die zu bearbeitenden Rohlinge 9 ihre grösste Breite und geringste Höhe auf. Entlang ihres Weges vom Anfang der Profilrippe 8 bis zu deren Ende an der im Hinblick auf die Drehrichtung der in Fig. 1 B dargestellten und innerhalb der Gegendruckfläche angeordneten Walze 12 ablaufenden Kante des Segmentes 6 der Gegendruckfläche 1 nimmt die Breite der Profilrippe 8 ständig ab und deren Höhe zu, wobei sie in einer der Form der Rille 11 gegengleichen Form ausläuft.

Die Profilrippe 7, die die Ausformung der Schulter 10 des fertigen Rotationskörpers bewirkt, nimmt dagegen entlang ihres Weges vom Querschnitt x am Rande des Eingabebereiches zum Querschnitt x5 an der ablaufenden Kante des Segmentes 6 bzw. am Beginn des Ausgabebereiches für die fertigen Rotationskörper 9^{v} in ihrer Breite und Höhe zu.

Die in Fig. 1 B dargestellte zentrale Walze 12 läuft in dem von den Segmenten 2 bis 6 der Gegendruckfläche umschlossenen Raum, doch wurde von einer gemeinsamen Darstellung aus Gründen einer besseren Übersichtlichkeit abgesehen. Der Einbau der Walze 12 erfolgt dabei so, dass bei einer Stellung der Walze 12 relativ zu den Segmenten 2 bis 6 der Gegendruckfläche 1 in der die Anfänge der Profilrippen 7 und 8 radial ausgerichtet sind, diese auch in gleicher Höhe liegen.

Das Zusammenwirken der beiden Gruppen von Profilrippen 7 und 8 bzw. 7' und 8' ist am besten aus der Fig. 2 ersichtlich, die die Abwicklung der Profilrippen 7 und 8 der Gegendruckfläche 1 und der Profilrippen 7' und 8' der Walze 12zeigt. Dabei steigen die Profilrippen 7 und 8 von links nach rechts an, wogegen die Profilrippen 7' und 8' von links nach rechts abfallen. Bei einer Drehung der Walze 12 in Richtung des Pfeiles 13 in Fig. 1 B werden die Profilrippen 7' und 8' in Richtung des Pfeiles 13 in Fig. 2 gegenüber den Profilrippen 7 und 8 bewegt.

Wie aus den Figuren 1 B und 2 zu ersehen ist, ändertsich die Querschnittsform der Profilrippen 7' und 8' in der gleichen Weise wie jene der Profilrippen 7 und 8, d.h. die Profilrippe 7' verbreitert sich vom Querschnitt x zum Querschnitt x5 und die Profilrippe 8' nimmt dabei in ihrer Breite im Bereich ihrer grössten Erhebung ab und in ihrer Höhe zu.

Aufgrund der entgegengesetzt zueinander und zur Achse der Walze 12 geneigten Anordnung der Profilrippen der Gegendruckfläche 1 und der Walze 12 ergeben sich beim Drehen der Walze 12 laufend Kreuzungspunkte dieser Profilrippen, die eine zur strichpunktiert gezeichneten Linie 15 im wesentlichen parallelen imaginären Linie ergeben, die dem geometrischen Ort der sich beim Drehen der Walze 12 ergebenden Kreuzungspunkte der Profilrippen 8, 8' entspricht. Wie aus Fig. 2 zu ersehen ist, werden die Rohlinge 9 parallel zu der Linie 15 zwischen zwei Stössei 14, 14' geführt, welche Linie gegen die Profilrippe 8 etwas geneigt ist um das Längenwachstum des Rohlings beim Eindrücken der Rille zu berücksichtigen.

Da die der Linie 15 nähere Kante der Profilrippe 7 bzw. 7' mit dieser einen Winkel einschliesst, wird der Rohling 9 bei seinem Weg vom Querschnitt x zum Querschnitt x5 zwischen der Walze 12 und der Gegendruckfläche 1 nicht nur aufgrund der entlang dieses Weges zunehmenden Höhe der Profilrippen einem radial wirkenden Druck ausgesetzt, sondern auch einem an der sich ausbildenden Schulter 10 angreifenden axialen Druck, der das Fliessen des Materials, insbesondere in axialer Richtung wesentlich begünstigt und erleichtert. Die Änderung der Form des Rohlings 9, die dieser bei der Erreichung der einzelnen Querschnitte x bis x5 zeigt, ist in Fig. 1 A dargestellt.

So entspricht das Zwischenprodukt 9' dem Verformungszustand des Rohlings 9, wie er an der Grenze x zwischen dem Segment 2 und dem Segment 3 gegeben ist. Dies lässt die Querschnittsform der Profilrippen in diesem Querschnitt erkennen. In gleicher Weise entspricht das Zwischenprodukt 9" dem Verformungszustand des Rohlings im Querschnitt x2, das Zwischenprodukt 9"' dem Verformungszustand des Rohlings im Querschnitt x3 und das Zwischenprodukt 9" dem Verformungszustand x4. Im Querschnitt x5 ist der Rohling zum fertigen Rotationskörper 9" ausgeformt.

Aus der Form der Zwischenprodukte 9', 9", 9"'_{,} 9'v, 9^{v} ist deutlich ersichtlich, dass die Profilrippe 8 und die Profilrippe 8' (Fig. 1 B) von ihrem Beginn an in ihrer Breite an ihrer grössten Erhebung im jeweiligen Querschnitt abnimmt, wogegen die Profilrippe 7 und 7' in ihrer Breite zunehmen.

Aus Fig. 1A ist auch zu ersehen, dass die Rohlinge 9 während der Bearbeitung zwischen zwei Stösseln 14, 14' gehalten sind, die sich im zwischen den Querschnitten x5 und x liegenden Eingabe- und Ausgabebereich voneinander trennen und so die Eingabe der Rohlinge 9 und die Ausgabe der fertigen Rotationskörper 9" ermöglichen, die in verschiedenen, senkrecht zur Achse der Walze liegenden Ebenen erfolgt.

Wie insbesondere aus der Fig. 2 zu ersehen ist verlaufen die zur Ausformung der Rille 11 dienenden Profilrippen 8 und 8' im wesentlichen parallel zur Linie 15 und damit parallel zum Weg den die Rohlinge während ihrer Bearbeitung zwischen der Walze 12 und der Gegendruckfläche 1 beschreiben. Die geringe Neigung der Linie 15 zu den Profilrippen 8, 8' dient zum Ausgleich der durch das Längenwachstum der Rohlinge durch das Eindrücken der Rille bedingten Verschiebung der in Einarbeitung begriffenen Rille in bezug auf eine Stirnseite des Rohlings.

Wie sich aus den Figuren 1 A bis 2, insbesondere aber aus Fig. 2 ergibt, ist es bei gleicher Ausbildung der Profilrippen durch blosse Änderung des Winkels in dem der Rohling bei seiner Bearbeitung zu der durch die sich beim Drehen der Walze ergebenden, durch die Kreuzungspunkte der Profilrippen bestimmten Linie geführt wird, möglich, die Verformung des Rohlings zu ändern. So könnten die Profilrippen 8, 8' bei einer zu diesen entsprechend geneigten Führung der Rohling 9 z.B. entsprechend der punktierten Linie 17 in Fig. 2 auch zur Herstellung einer spiralig verlaufenden Rille verwendet werden, wobei der winkel zwischen den Profilrippen 8, 8' und der Bahn der Rohlinge die Steigung einer solchen Spiralrille bestimmen würde. Voraussetzung dafür wäre lediglich, dass die Profilrippen 8, 8' schmäler sind als die Steigungshöhe dieser Rille am herzustellenden Rotationskörper. Ist dies nicht der Fall so wird bei einer zur Profilrippe 8, 8' geneigten Führung der Rohlinge eine umlaufende Rille entstehen, deren Breite jener der Profilrippe 8, 8' übersteigt. Aufgrund des dabei von der Profilrippe 8, 8' in axialer Richtung auf den Rohling ausgeübten Druckes würde es dabei zu einer Verdichtung des Materials im Bereich einer Wand der Rille kommen.

Bei einem entsprechend grossen Winkel zwischen der Profilrippe 8,8' und der Bahn auf der die Rohlinge 9 zwischen der Walze 12 und der Gegenfläche geführt werden, kann die Profilrippe 8, 8' aber auch zur Ausformung eines Abschnittes des herzustellenden Rotationskörpers 9^{v} mit kleinerem Durchmesser verwendet werden. Dazu brauchen die Rohlinge lediglich auf einer Bahn geführt werden die relativ zu der Profilrippe 8, 8' nach oben führt, z.B. entlang der strichliert in Fig. 2 eingezeichneten Linie 16.

Dabei würden die durch die Profilrippen 8, 8' bestimmten Druckzonen in axialer Richtung gegenüber dem Rohling verschoben werden, wogegen bei den durch die Profilrippen 7, 7' bestimmten Druckzonen und einer Führung der Rohlinge entsprechend der Linie 15 in Fig. 2 nur eine Begrenzung der Druckzonen in axialer Richtung gegenüber dem Rohling bewegt wird.

Fig. 3zeigt schematisch eineEinrichtung zurDurchführung des erfindungsgemässen Verfahrens im Vertikalschnitt, wobei insbesondere die Lager bzw. deren Einbau vereinfacht dargestellt sind. Auch sind aus herstellungstechnischen Gründen und aus Gründen einer einfacheren Montage aus mehreren Teilen bestehende Baugruppen zum Teil als ein Teil dargestellt.

Der Antriebsmotor 20 treibt über eine Kupplung 21, deren eine Hälfte mit einer Schwungmasse 22 verbunden ist, eine Welle 23 an. Diese ist in üblicher Weise über die Wälzlager 24 und 25 im Gehäuse 26 abgestützt und ist drehfest mit einem Kegelzahnrad 27 und einem Kettenrad 29 verbunden.

Das Kegelrad 27 kämmt mit einem weiteren Kegelzahnrad 28, das mit einer vertikal stehenden Hauptwelle 30 drehfest verbunden ist. Die Hauptwelle 30 ist mittels zweier Kegelrollenlager 31 und 32 in einem mit dem Gehäuse 26 verbundenen Tragzylinder 33 gehalten.

Auf diesem Tragzylinder 33 ist ein erster Führungskörper 34 aufgesetzt und mit diesem starr verbunden. Weiters ist auf dem Tragzylinder 33 ein Nadellager 35 angeordnet, das durch den Führungskörper 34 und einen Stützflansch 36 in seiner axialen Lage festgelegt ist und einen mit einem Kettenzahnkranz 38 versehenen Drehkörper 37 drehbar lagert.

Dieser Drehkörper 37 bzw. dessen Kettenzahnkranz 38 ist über zwei Ketten 39 mit Kettenrädern 40 verbunden, die mit der Abtriebswelle 41 eines Getriebes 42 drehfest verbunden sind. Dieses Getriebe 42 wird über zwei Ketten 44 und Kettenräder 43 von der Welle 23 bzw. den mit dieser verbundenen Kettenrädern 29 angetrieben und über eine Konsole 46 im Gehäuse 26' gehalten.

Der Drehkörper 37 ist über Bolzen 45 mit einem weiteren Drehkörper 47 verbunden und über ein Wälzlager 48 an der Hauptwelle 30 gelagert. Diese beiden Drehkörper 37 und 47 sind weiters über geschlitzte Führungshülsen 49 miteinander verbunden, in denen die Stössel 14' bzw. deren Führungsköpfe 50 axial verschiebbar geführt sind. Diese Führungsköpfe 50 greifen mit ihrer drehbar gehaltenen Rolle 51 in eine im Führungskörper 43 angeordneten Steuernut 52 ein.

Die Stössel 14' durchsetzen den Drehkörper 47 und sind in diesem in Buchsen 53 geführt. Weiters ist an dem Drehkörper 47 ein Spritzring 54 befestigt, der zum Ableiten des zur Schmierung dienenden Öls in einen nicht dargestellten, ringförmig angeordneten Ölsumpf dient.

Der Drehkörper 47 ist mittels Stützen 55 mit einem weiteren Drehkörper 56 verbunden, der ebenso wie der Drehkörper 47 mit sich in tangentialer Richtung erstreckenden Abschnitten von Schwalbenschwanzführungen versehen ist, die zur Aufnahme von Gleitsteinen dienen, die Teile der in den Figuren 8 bis 10 dargestellten Mitnahmeeinrichtung sind und später anhand dieser Figuren erläutert werden. Aus Gründen einer besseren Übersichtlichkeit sind die entsprechenden Bezugszeichen in der Fig. 3 nicht eingetragen.

Auf die Hauptwelle 30 ist ein Futterkörper 57 drehfest angeordnet, auf den die mit den Profilrippen 7' und 8' versehene Walze 12 aufgeschoben und mittels einer Feder- und Nutverbindung drehfest gehalten ist. Mit der Walze 12 ist ein Zahnkranz 58 verschraubt, von dem der Antrieb für die Mitnahmeeinrichtung abgeleitet wird, wie noch anhand der Fig. 8 und 10 näher erläutert werden wird.

Auf einem Absatz der Hauptwelle 30 ist eine Hülse 59 aufgeschoben und über eine Nut-Federverbindung drehfest mit dieser verbunden. Auf dieser Hülse 59 ist über ein Wälzlager 60 ein mit einem Innenzahnkranz 61 verschraubter Drehkörper 62 gelagert. Der Innenzahnkranz 61 kämmt, wie aus Fig. 5 ersichtlich ist, mit Zwischenzahnrädern 63, die ihrerseits mit weiteren, lediglich zur Drehrichtungsumkehr dienenden Zahnrädern 64 kämmen, die ebenso wie die Zwischenzahnräder 63 drehbar in einem im Inneren eines weiteren gehäusefesten Führungskörpers 65 angeordneten Ring 66 gehalten sind. Die Zahnräder 64 ihrerseits kämmen mit einem an der Hülse 59 angeordneten Zahnkranz, der für den Antrieb des Drehkörpers 62 über die Zahnräder 63 und 64 sowie den Zahnkranz 61 sorgt, der den Führungskörper 65 über ein Wälzlager 60' abstützt. Der Drehkörper 62 ist über Bolzen 67 und eine Hülse 68 mit einem Ring 69 verbunden, in dem ebenso wie im Drehkörper 62 Buchsen 53, in denen die Stössel 14 drehbar und axial verschiebbar geführt sind, gehalten sind.

Der Führungskörper 65 ist zweiteilig ausgebildet und stützt über ein Wälzlager 69' die Hauptwelle 30 ab. Weiters ist der Führungskörper 65 mit einer Steuernut 70 versehen, in die, wie aus Fig. 6 in grösserem Massstab dargestellt ist, eine in jedem Führungskopf 71 der Stössel 14 gehaltene drehbare Rolle 51 eingreift. Der die Rolle 51 tragende Zapfen 72 greift, wie Fig. 6 zeigt, mit einem Ansatz in eine umlaufende Nut 73 des Stössels 14 ein, wodurch dieser drehbar aber axial unverschiebbar in dem Führungskopf 71 gehalten ist.

Die Steuernut 70 verläuft über den grössen Teil des Umfanges des Führungskörpers 65 parallel zu der Steuernut 52 des Führungskörpers 34. Lediglich im anhand der Fig. 1A erläuterten Eingabe- und Ausgabebereich ist diese Parallelität nicht gegeben und die beiden Steuernuten laufen in diesem Bereich auseinander und wieder zusammen.

Der Führungskörper 65 ist über einen Flanschkörper 74 mit einem Stützarm 75 verbindbar, in dem die Hauptwelle 30 in einem Gleitlager abgestützt ist. Der Stützarm 75 ist auf einer Tragsäule 76, die auf dem Gehäuse 26' befestigt ist, abgestützt. In dieser Tragsäule 76 ist eine Spindel 77 angeordnet, die in ihrem oberen Bereich mittels eines Zentrierringes 78 gegen die Innenwand derTragsäule 76 und gegen eine zylindrische Bohrung 79 des Stützarmes 75 abgestützt ist. Der Stützarm 75 ist mittels einer Mutter 80 mit der Tragsäule 76 verspannt. Nach dem Aufdrehen und Abnehmen der Mutter 80 und Lösen der Verbindung des Flanschkörpers 74 mit dem Stützarm 75 kann dieser angehoben und verschwenkt werden, wodurch es möglich ist die Einrichtung zu zerlegen um z.B. die Walze 12 gegen eine andere mit anders ausgebildeten Profilrippen auszutauschen, um andere Rotationskörper herstellen zu können.

An dem Gehäuse 26' sind weiters noch fünf, die Segmente 2 bis 6 der Gegenfläche 1 tragende Schlitten 81 angeordnet. Diese Schlitten sind in Gehäusen 82 geführt, in denen je eine in einer aus Axial- und Radialwälzlagern bestehende Lageranordnung 83 abgestützte Gewindespindel 84 angeordnet ist. Diese ist über ein Getriebe 85 von einem Schrittschaltmotor 86 angetrieben und durchsetzt zwei gegenseitig zum Ausgleich des Gewindespieles verspannte Muttern 87, die ihrerseits mit dem im Gehäuse 82 geführten Schlittenkörper 88, in dem eine Schwachstelle 89 zur Aufnahme von Dehnungsmessstreifen eingearbeitet ist, verbunden ist.

An der Stirnseite des Schlittenkörpers 88 ist ein Höhensupport geführt, der samt der zugehörigen Verstellspindel mit 90 bezeichnet ist. An diesem Höhensupport 90 ist ein Segment der die Profilrippen 7 und 8 tragenden Gegenfläche 1 befestigt.

An den Schlitten 81 und der Tragsäule 76 ist über Haltearme 91 eine umlaufende Kulisse 92 gehalten, die wie noch anhand der Figuren 8 und 9 näher erläutert werden wird, zur Steuerung der Mitnehmereinrichtung vorgesehen ist.

Die in der Fig. 4 besser ersichtliche Zuführeinrichtung für die zu verformenden Rohlinge ist in ihrer Gesamtheit mit 93 bezeichnet und wird von dem Getriebe 42 über ein Kettenrad 94 und eine Kette 95 angetrieben.

Die Übersetzung des Getriebes 42 und der Kettenräder 40 und 38 sowie jene des durch den Zahnkranz 61 und den Zahnkranz der Hülse 59, sowie die Zahnräder 63 und 64 gebildeten Getriebes ist so gewählt, dass die mit diesen Getrieben angetriebenen Drehkörper auf der von den in diesen Drehkörpern gehaltenen Stösseln 14, 14' beschriebenen Bahn die halbe Umfangsgeschwindigkeit des Mantels der die Profilrippen tragenden Walze aufweisen.

In dem in Fig. 4 im Schnitt dargestellten Schlitten 81 ist ein Schwingungserzeuger 96 in das Segment der Gegendruckfläche 1 eingeschraubt, der die Gegendruckfläche in hochfrequente Schwingungen versetzt und dadurch die Verformung der Rohlinge 9 erleichtert, die mittels einer in der Fig. 4 aus Gründen einer besseren Übersichtlichkeit nicht dargestellten Mitnehmereinrichtung zwischen den Segmenten der Gegendruckfläche 1 und der Walze 12 geführt werden.

Die Zuführeinrichtung 93 weist, wie aus Fig. 4 ersichtlich, eine geneigt verlaufende Rinne 97 auf, welche die Rohlinge 9 zu einem Sternrad 98 leitet. Dieses Sternrad 98 transportiert die Rohlinge zu einem weiteren Sternrad 99, wobei zur Überführung der Rohlinge 9 ein Leitblech 100 vorgesehen ist, das über einen aus Gründen einer besseren Übersichtlichkeit nicht dargestellten Halter an dem Gehäuse 26' befestigt ist.

In dem Sternrad 99, das in einer gegenüber dem Sternrad 98 versetzten Ebene umläuft, sind Stempel 101 geführt, von denen nur zwei dargestellt sind. Diese Stempel ragen über die obere Stirnfläche des Sternrades 99 vor und gleiten an der Nocke 102 entlang. Diese Nocke, die stillsteht, bewirkt das Ausschieben der Rohlinge 9 in die Bahn der Stössel 14, 14', von denen sie erfasst bzw. geklemmt werden.

In einer von der Zuführeinrichtung verschiedenen horizontalen Ebene ist ein Magnet 103 angeordnet, der die fertigen Rotationskörper 9" nach deren Freigabe durch die Stössel 14, 14' in eine weitere Rinne 104 leitet.

In der Rinne 104 ist eine Weiche 105 eingebaut, die es ermöglicht durch Einschieben eines Ablenkbleches 106 mittels der Kolben-Zylinderanordnung 107 wahlweise einen Rotationskörper herauszuziehen, der dann über eine Rinne 108 zu einer Messeinrichtung 109 gelangt. In dieser wird der Rotationskörper 9" mit einem Kolben 110 in eine Messposition geschoben, in der er an einem durch die Kolben-Zylinderanordnung 112 verschwenkbaren Anschlag 111 anliegt. Die Messung selbst erfolgt mittels eines optischen Messkopfes 113, der das Messergebnis in Form von elektrischen Signalen abgibt, die einer nicht dargestellten Steuereinrichtung z.B. einem Prozessrechner zugeführt werden. Dieser gibt im Falle, dass die ermittelten Messwerte gegen die Grenzen eines vorgegebenen Toleranzfeldes gehen, an die Schrittschaltmotore 86 der Schlitten 81 entsprechende Steuerbefehle, um diese entsprechend zu verstellen. Dadurch wird die Einhaltung sehr enger Toleranzen möglich.

Nach dem Vermessen des Rotationskörpers 9^{V} wird durch die Zylinder-Kolbenanordnung 112 der Anschlag 111 verschwenkt und die Zylinder-Kolbenanordnung 110 schiebt den bereits vermessenen Rotationskörper zu der Öffnung 114 vor, durch die er über die Rinne 115 nach aussen rutscht.

Fig. 7 zeigt die Endbereiche der Stössel 14 und 14' in vergrössertem Massstab, wobei diese Endbereiche um die Längsachse der Stössel drehbar sind. Dabei ist in den Stössel 14 ein Einsatz 116 in dessen Stirnseite eingeschraubt, in dem eine Spitze mittels eines eine Querbohrung 118 der Spitze 117 durchsetzenden Stiftes 119, der auch die Wände des Einsatzes 116 durchsetzt, gehalten ist. Die Spitze 117 ist axial verschiebbar in dem Einsatz 116 gehalten und von einer Feder 120 beaufschlagt. Da die Querbohrung 118 einen grösseren Durchmesser aufweist als der Stift, ist eine geringe aixale Verschiebung der Spitze 117 gegenüber dem Einsatz bzw. dessen Hülse gegeben. Dies ermöglicht den Ausgleich von geringen Messabweichungen der Rohlinge 9 und des Ausgleiches des Längenwachstums der Rohlinge während der Verformung durch die Profilrippen 7 und 8 bzw. 7' und 8' der Gegendruckfläche 1 bzw. der Walze 12.

Auf dem Gewindezapfen 120 des Stössels 14' ist eine Hülse 121 aufgeschraubt, in die eine Gleitbuchse 122 eingesetzt und mit einem Einsatzstück 123 gesichert ist. In dieser Gleitbuchse 122 ist eine Spitze 124 drehbar gehalten, wobei der Bund der Spitze an einem Gleitring 125 abgestützt ist, der seinerseits an einer Schulter der Hülse 121 abgestützt ist.

Durch die drehbare Spitze 124 der Stössel 14' und die drehbare Halterung der Stössel 14 in deren Führungsköpfen 71 ist die Gewähr gegeben, dass zwischen den Stösseln 14, 14' und den zwischen diesen gehaltenen Rohlingen 9 eine Reibung vermieden ist.

Die Mitnahmeeinrichtung wird anhand der Figuren 8, 9 und 10 näher erläutert.

Die Drehkörper 47 und 56 sind abschnittweise mit tangential verlaufenden, radial vorspringenden Schwalbenschwanzführungen 126 versehen. Auf jedem der Abschnitte der Schwalbenschwanzführungen sind zwei Gleitsteine 127 verschiebbar angeordnet. Die Stössel 14 und 14' verlaufen zwischen den Ansätzen der Drehkörper hindurch, wogegen die Abstützrollen 128 in den Bohrungen 129 der Gleitsteine 127 drehbar gelagert sind. Die in verschiedenen Drehkörpern 47 bzw. 56 gehaltenen Gleitsteine 127 sind über die Druckkörper 130, die mit den Gleitschienen 127 verschraubt sind, miteinander verbunden.

Gesteuert werden die Druckkörper 130 von je einer Nockenwelle 131, deren axiale zylindrische Ansätze 132, die die in den radial vorspringenden Ansätzen der Drehkörper 47 und 56 angeordneten Bohrungen 133 durchsetzen bzw. in diesen drehbar gehalten sind. Dabei sind die oberen zylindrischen Ansätze 132 in je einem Steuerhebel 134 drehfest geklemmt, wobei die Ansätze 132 in die Bohrungen 135 eingreifen, die einen Schlitz 136 begrenzen. Diese Steuerhebel 134 gleiten beim Drehen der beiden Drehkörper 47, 56 an der festehenden Kulisse 92 entlang.

Diese Kulisse 92 beschreibt über den Bogenbereich, über den sich die Gegendruckfläche 1 erstreckt, im wesentlichen einen Kreisbogen. Im Bereich des Zuführ- und Ausgabebereiches für die Rohlinge 9 bzw. die fertigen Rotationskörper 9^{V} weist die Kulisse 92 eine Vertiefung 137 auf, die den Steuerhebeln ein Verschwenken ermöglicht.

Die Abstützwalzen 128 weisen einen mit einer Randrierung versehenen Bereich auf, der mit den Rohlingen 9 in Berührung kommt und diese antreibt. Der Antrieb der Abstützwalzen erfolgt durch die Zähnräder 138, die mit den Abstützwalzen drehfest verbunden sind. Diese Zahnräder 138 kämmen mit Zwischenrädern 139, die mit je einem Zahnrad 138 in einem Halter 140 drehbar gelagert sind, wobei die Zwischenräder 139 mit dem mit der die Profilrippen 7', 8' tragenden Walze 12 verbundenen Zahnkranz 58 kämmen. Dabei kommt es aufgrund der Geschwindigkeitsdifferenz zwischen dem Zahnkranz 58 und den sich aufgrund der bewegungsschlüssigen Verbindung mit den Drehkörpern 47 und 56, die durch die Abstützwellen 128 gegeben ist, mitbewegenden Haltern 140 zu einem Abwälzen der Zwischenräder 139 und damit zu einem Antrieb der Abstützwellen.

Die jeweils zusammengehörenden Halter 140 sind, wie aus der Fig. 9 und 10 ersichtlich ist, mit einem Bolzen 141 miteinander verbunden, wobei die beiden Halter 140 durch zwei Federn 142 zusammengespannt sind.

Solange die Steuerhebel 134 an dem kreisbogenförmigen Bereich der Kulisse 92 entlanggleiten, sind diese ausgelenkt und die Nockenwellen 131, die mit diesen drehfest verbunden sind, drücken die Druckkörper 130 und die mit diesen in den Gleitsteinen 127 gehaltenen Abstützwellen 128 gegen die Stössel 14, 14' und damit gegen die zu verformenden Rohlinge 9. Dabei werden auch die Halter 140 gegen die Kraft der Federn 142 auseinander gezwängt. Gleitet einer der Steuerhebeln 134 in die Vertiefung der Kulisse so kann dieser ausweichen und die Federn 142 können die Abstützwellen 128 von den Stösseln wegdrücken, wodurch es über die Verschwenkung der Nockenwelle 131 auch zu einem Verschwenken des Steuerhebels 134 kommt, der durch die Federn 142 in Kontakt mit der Kulisse 92 gehalten wird.

Wie aus Fig. 10 zu ersehen ist, laufen die Zwischenräder 139 in zwei verschiedenen horizontalen Ebenen um und sind auf einseitig in dem jeweiligen Halter 140 gehaltenen Achsstummel drehbar befestigt. Die Übersetzung der Getriebe 58,139,138 und die Abstützwelle 128 bzw. deren Durchmesser im randrierten Bereich sind so aufeinander abgestimmt, dass die Umfangsgeschwindigkeit des randrierten Bereiches der Abstützwellen 128 und damit auch jene der an diesen anliegenden Rohlinge 9, gleich der Umfangsgeschwindigkeit des Mantels der die Profilrippen tragenden Walze 12 ist. Die Rohlinge 9 werden zwar schon allein durch das Abwälzen an der stillstehenden Gegendruckfläche 1 und dem Mantel der Walze 12 in Drehung versetzt, wie dies durch die Pfeile in Fig. 10 angedeutet ist, doch kann es während der Verformung des Rohlings auch zu einem Gleiten des Rohlings an diesen Flächen kommen. Dies wird durch den zusätzlichen Antrieb der Rohlinge durch die Abstützwellen verhindert, wobei, wie aus Fig. 10 ersichtlich ist, jeder Rohling 9 stets zwischen den in benachbarten Paaren von Haltern 140 gehaltenen Abstützwellen 128 abgestützt und angetrieben wird.

Wie aus Fig. 8 ersichtlich ist, weisen die Druckkörper 130 eine den Abstützwellen 128 zugekehrte Nut auf, die in axialer Richtung verläuft und in der Wälzkörper 144 gehalten sind, die über die äusseren Ränder der Nut 145 vorragen. Damit wird die Reibung zwischen den Abstützwellen und den Druckkörpern 130 weitgehend vermieden.

Beim Übergang der Steuerhebel 134 vom kreisförmigen Bereich der Kulisse 92 in deren Vertiefung 137 kommt es zu einer zusätzlichen Bewegung der Zwischenräder 139 gegenüber dem Zahnkranz 58 aufgrund der dabei erfolgenden Annäherung der beiden mit dem Bolzen 141 verbundenen Halter 140,die durch die Federn 142 bedingt ist. Diese zusätzliche Bewegung führt zwar zu einer Änderung der Drehzahl der Abstützwellen,die aber, da sich dabei dieAbstützwellen 128 vom Rohling 9 entfernen, bedeutungslos ist.

Die Steuernuten 52, 70, die den Weg der Rohlinge 9 bestimmen, verlaufen in dem den durch die Gegendruckfläche 1 überdeckten Bereich entsprechend der Linie 15 in Fig. 1 A bzw. parallel zu dieser. Ausserhalb dieses Bereiches weist der Verlauf der Steuernuten gegenläufige Ausbauchungen auf, wobei sich die umlaufenden Steuernuten 52, 70 voneinander weiter entfernen und wieder einander annähern, so dass es in diesem Bereich zu keiner Klemmung der Rohlinge 9 bzw. der Rotationskörper 9^{v} in diesem Bereich kommt und die Rohlinge zugeführt und die fertigen Rotationskörper abgeführt werden können.

Selbstverständlich können die Steuernuten 52, 70 in dem der Gegendruckfläche 1 gleichen Bereich einen von der Linie 15 in Figur 1 A abweichenden Verlauf aufweisen und z.B. parallel zur Linie 16 oder 17 in Fig. 2 verlaufen. Dies hängt von der Form des herzustellenden Rotationskörpers 9^{v} und der Ausbildung der Profilrippen 7, 8; 7', 8' ab.

Bei dem dargestellten Ausführungsbeispiel weist die Gegendruckfläche eine der Walze 12 entsprechende Krümmung auf. Dies ist aber keineswegs unbedingt erforderlich. So kann auch eine ebene Gegendruckfläche vorgesehen sein über die sich die Walze hinwegbewegt, wobei es gleichgültig ist, ob die Gegendruckfläche gegenüber der Achse der Walze bewegt wird oder diese parallel zur Gegendruckfläche bewegt wird.

## Patentansprüche

1. Verfahren zur Herstellung von Rotationskörpern (9") die über deren Länge unterschiedliche Durchmesser aufweisen, bei dem unter Drehung der Rohlinge (9) durch zwei relativ zu einander bewegbare Druckzonen örtlich ein die Fliessgrenze des Materials des Rohlings (9) übersteigender Druck auf diesen in radialer Richtung ausgeübt und dadurch umlaufende Nuten, Gewinde oder Abstufungen des Durchmessers eingedrückt werden, dadurch gekennzeichnet, dass der Rohling (9) zwischen zwei einander kreuzenden Druckzonen bearbeitet wird, wobei die Druckzonen in einer mit der Längserstreckung beider Druckzonen einen Winkel einschliessende Richtung relativ zueinander bewegt werden und der Rohling (9) in Abhängigkeit von der sich durch die Kreuzungspunkte bei der Relativbewegung der Druckzonen ergebenden Linie (15) und der bzw. den herzustellenden Durchmesserände- rung(en) bewegt wird.

2. Verfahren nach Anspruch 1 zur Herstellung von Rotationskörpern (9^{V}) mit umlaufenden Rillen, dadurch gekennzeichnet, dass die Rohlinge (9) im wesentlichen parallel zum Verlauf der sich bei der Relativbewegung der Druckzonen ergebenden Linie (15) der Kreuzungspunkte der Druckzonen bewegt werden.

3. Verfahren nach Anspruch 1 zur Herstellung von Rotationskörpern (9^{V}) mit spiralig verlaufenden Rillen, dadurch gekennzeichnet, dass die Rohlinge (9) in einem dem Steigungswinkel der herzustellenden spiralig verlaufenden Rille entsprechenden Winkel zu der dem geometrischen Ort der Kreuzungspunkte der Druckzonen während deren Relativbewegung entsprechenden Linie (15) bewegt werden, wobei zur Herstellung von Gewinden vorzugsweise ein dem Aussendurchmesser des gewünschten Gewindes aufweisender Rohling (9) verwendet wird.

4. Verfahren nach Anspruch 1 zur Herstellung von Rotationskörpern (9^{V}) mit mindestens zwei Abschnitten mit unterschiedlichen Durchmessern, dadurch gekennzeichnet, dass die einander kreuzenden Druckzonen zumindest abschnittweise schmäler als der herzustellende, einen kleineren Durchmesser aufweisende Abschnitt des herzustellenden Rotationskörpers (9^{V}) sind und die Rohlinge (9) geneigt gegen die zu der dem geometrischen Ort der Kreuzungspunkte der Druckzonen während deren Relativbewegung entsprechenden Linie (15) bewegt werden.

5. Einrichtung zur Durchführung des Verfahrens nach einem der Ansprüche 1 bis 4, die eine Walze (12) und eine mit dieser zusammenwirkenden Gegendruckfläche (1) aufweist, die relativ zueinander bewegbar sind und bei der auf der Walze (12) und der Gegendruckfläche (1) mindestens je eine erhabene Profilrippe (7, 8; 7', 8') angeordnet sind, dadurch gekennzeichnet, dass die einander gegenüber liegenden Profilrippen (7, 8, 7', 8') einander kreuzend angeordnet sind und eine Führung für eine Halteeinrichtung (14, 14') der Rohlinge (9) vorgesehen ist, deren Bahnkurve auf die von den Kreuzungspunkten der Profilrippen während des Drehens der Walze (12) bestimmte Linie bezogen ist.

6. Einrichtung nach Anspruch 5 zur Herstellung von Rotationskörpern (9") mit umlaufenden Rillen nach dem Verfahren nach Anspruch 2, dadurch gekennzeichnet, dass die Führung im wesentlichen parallel zu der durch die Kreuzungspunkte der Profilrippen (7, 8; 7', 8') während des Drehens der Walze (12) bestimmten Linie (15) verläuft, wobei die Gegenfläche (1) vorzugsweise in radial zur Walze (12) verschiebbare Segmente (2, 3, 4, 5, 6) unterteilt ist.

7. Einrichtung nach Anspruch 5 zur Herstellung von Rotationskörpern (9^{V}) mit spiraligen Rillen nach dem Verfahren nach Anspruch 3, dadurch gekennzeichnet, dass die Führung in einem der Steigung der herzustellenden Rille entsprechenden Winkel gegen die durch die Kreuzungspunkte der Profilrippen (7, 8; 7', 8') während des Drehens der Walze (12) bestimmten Linie (15) verläuft.

8. Einrichtung nach Anspruch 5 zur Herstellung von Rotationskörpern (9") mit mindestens zwei Abschnitten mit unterschiedlichen Durchmessern, nach dem Verfahren nach Anspruch 4, dadurch gekennzeichnet, dass die Führung gegen die durch die Kreuzungspunkte der Profilrippen (7, 8; 7', 8') während des Drehens der Walze (12) bestimmte Linie (15) geneigt verläuft, wobei der durch die Neigung bedingte Unterschied des gegenseitigen Abstandes dieser Linie (15) von der Führung über eine einer Umdrehung des Rohlinges (9) entsprechenden Wegstrecke kleiner als die Breite der Profilrippen (7, 8; 7', 8') ist und der Unterschied der Abstände der Führung von der durch die Krezungspunkte bestimmten Linie (15) im Zuführbereich für die Rohlinge (9) und einem Entnahmebereich für die fertigen Rotationskörper (9") der Länge des Abschnittes mit geringerem Durchmesser des Rotationskörper (9") entspricht.

9. Einrichtung nach einem der Ansprüche 5 bis 8, dadurch gekennzeichnet, dass die Segmente (2, 3, 4, 5, 6) an der Gegenfläche (1) radial zur zentralen Walze (12) verschiebbar geführten Schlitten (81) angeordnet sind, die mittels eines Steuerantriebes (85, 86) vorzugsweise unabhängig voneinander bewegbar sind.

10. Einrichtung nach einem der Ansprüche 5 bis 9, dadurch gekennzeichnet, dass jede der einander kreuzenden Profilrippen (7, 8; 7', 8') der zentralen Walze (12) und der Gegenfläche (1) gegen die Achse der zentralen Walze (12) schräg geneigt verläuft.

11. Einrichtung nach einem der Ansprüche 5 bis 10, dadurch gekennzeichnet, dass die Führung durch eine Mitnahmeeinrichtung gebildet ist, die mindestens einen vorzugsweise aber zwei in axialer Richtung der zentralen Walze (12) voneinander distanzierte Drehkörper (37, 47; 62, 69) aufweist, in dem bzw. denen Stössel (14, 14') in deren Längsrichtung verschiebbar gehalten sind, die mittels eines Gleitsteines (71) od. dgl. in eine in einem ortsfesten Teil der Einrichtung angeordnete umlaufende Steuernut (52, 70) eingreifen, wobei in zwei verschiedenen Drehkörpern (34, 47; 62, 69) geführte Stössel (14, 14') axial zueinander und im wesentlichen parallel zur Drehachse der Walze (12) ausgerichtet sind und die Rohlinge durch mindestens einen Stössel (14, 14'), vorzugsweise aber zwischen zwei Stössel (14, 14') klemmbar sind.

12. Einrichtung nach Anspruch 11, dadurch gekennzeichnet, dass zumindest die einander zugekehrten Endbereiche der Stössel (14, 14') um die Längsachse der Stössel (14, 14') drehbar gehalten sind, wobei vorzugsweise die Endbereiche der einen Stössel (14) gegen die koaxial ausgerichteten Stössel (14') federbelastet sind.

13. Einrichtung nach Anspruch 11, dadurch gekennzeichnet, dass für die Mitnahmeeinrichtung ein mit der zentralen Walze (12) drehfest verbundener Zahnkranz (58) vorgesehen ist, in den mit parallel zu den Stösseln (14, 14') angeordneten Abstützwellen (128) in Antriebsverbindung stehende Zahnradgetriebe (139, 138) eingreifen, wobei die Abstützwellen (128) in den die Stössel führenden Drehkörpern bzw. mit diesen drehfest verbundenen Drehkörpern (47, 56) gehalten sind.

14. Einrichtung nach Anspruch 11, dadurch gekennzeichnet, dass die Steuernuten (52, 70) mit Ausnahme eines Zufuhr- und Entnahmebereiches für die Rohlinge (9) bzw. die Rotationskörper (9^{V}) im wesentlichen parallel zueinander verlaufen.

## Claims

1. Method for making bodies of rotation (9^{V}) which have varying diameter over their length, in which by rotation of the blank (9) between two pressure zones movable relative to one another a pressure locally exceeding the flow limit of the material of the blank (9) is exerted thereon in the radial direction and circumferential grooves, threads or steps in the diameter are thereby impressed, characterized in that the blank (9) is worked between two pressure zones crossing one another, the pressure zones being moved relative to one another in a direction making an angle with the longitudinal extent of both pressure zones and the blank (9) is moved in dependence on the line (15) through the crossing points arising from the relative movement of the pressure zones and the variation(s) in diameter to be produced.

2. Method according to claim 1 for making bodies of rotation (9^{v}) with circumferential grooves, characterized in that the blank (9) is moved substantially parallel to the course of the line (15) of the crossing points of the pressure zones arising from the relative movement of the zones.

3. Method according to claim 1 for making bodies of rotation (9^{v}) with helically running grooves, characterized in that the blank (9) is moved at an angle corresponding to the pitch angle of the helically running groove to be produced to the line (15) corresponding to the geometrical location of the crossing point of the pressure zones during their relative movement, wherein for the production of threads there is preferably used a blank (9) with the outer diameter of the desired thread.

4. Method according to claim 1 for making bodies of rotation (9^{v}) with at least two sections of different diameters, characterized in that the pressure zones crossing one another are at least sectionally narrower than the section having a smaller diameter of the body of rotation (9¹) to be produced and the blank (9) is moved inclined relative to the line (15) corresponding to the geometrical location of the crossing points of the pressure zones during their relative movement.

5. Arrangement for carrying out the method according to one of claims 1 to 4, which comprises a roll (12) and a counter-surface (1) cooperating therewith, which are movable relative to one another and in which at least one embossend profiled rib (7, 8; 7', 8') is arranged on each of the roll (12) and the counter-sruface (1 characterized in that the mutually oppositely lying profiled ribs (7, 8, 7', 8') are arranged crossing one another and a guide for a support arrangement (14, 14') forthe blank (9) is provided, whose track curve is related to the line determined by the crossing points of the profiled ribs during the rotation of the roll (12).

6. Arrangement according to claim 5 for making bodies of rotation (9¹) with circumferential grooves according to the method according to claim 2, characterized in that the guide runs substantially parallel to the line (1 5) determined by the crossing points of the profiled ribs (7,8; 7', 8') during the rotation of the roll (12), wherein the counter-surface (1) is preferably sub-divided into segments (2, 3, 4, 5, 6) displaceable radially relative to the roll (12).

7. Arrangement according to claim 5 for making bodies of rotation (9^{V}) with helical grooves according to the method according to claim 3, characterized in that the guide runs at an angle corresponding to the inclination of the groove to be produced relative to the line (15) determined by the crossing points of the profiled ribs (7, 8; 7', 8')during the rotation of the roll (12).

8. Arrangement according to claim 5 for making bodies of rotation (9¹) with at least two sections with different diameters, according to the method according to claim 4, characterized in that the guide runs inclined relative to the line (15) determined by the crossing points of the profiled ribs (7, 8; 7', 8') during the rotation of the roll (12), wherein the difference caused by the inclination in the mutual spacing of this line (15) from the guide over a path corresponding to a revolution of the blank (9) is smaller than the width of the profiled ribs (7, 8; 7', 8') and the difference of the spacing of the guide from the line (15) determined by the crossing points in the infeed region for the blanks (9) and a take-off region for the finished bodies of rotation (9^{v}) corresponds to the length of the section of the body of rotation (9¹) with smaller diameter.

9. Arrangement according to one of claims 5 to 8, characterized in that the segments (2, 3, 4, 5, 6) on the counter-surface (1) are arranged on slides (81) guided displaceably radially to the central roll (12), which are movable by means of a control drive (85, 86) preferably independently of one another.

10. Arrangement according to one of claims 5 to 9, characterized in that each of the mutually crossing profiled ribs (7, 8; 7', 8') of the central roll (12) and the counter-surface (1) run obliquely inclined to the axis of the central roll (12).

11. Arrangement according to one of claims 5 to 10, characterized in that the guide is formed by an entrainment device which comprises at least one but preferably two rotating bodies (37, 47; 62, 69) spaced from one another in the axial direction of the central roll (12), in which body or bodies plungers (14, 14') are retained slidable in their longitudinal direction, which engage by means of a slide block (71) or the like in a peripheral control groove (52, 70) arranged in a fixed part of the arrangement, wherein plungers (14, 14') guided in two different rotating bodies (34, [37], 47; 62, 69) are directed coaxially and substantially parallel to the axis of rotation of the roll (12) and the blanks are grippable by at least one plunger (14, 14'), but preferably between two plungers (14, 14').

12. Arrangement according to claim 11, characterized in that at least the end regions of the plungers (14, 14') facing one another are mounted rotational about the longitudinal axis of the plungers (14, 14'), wherein the end region of the one plunger (14) is preferably spring loaded against the coaxially directed plunger (14').

13. Arrangement according to claim 11, characterized in that there is provided for the entrainment device a toothed crown (58) connected rotationally fast to the central roll (12), in wich engage toothed gears (139, 138) in driving connection with support shafts (128) arranged parallel to the plungers (14, 14'), wherein the support shafts (128) are retained in the rotating bodies guiding the plungers or rotating bodies (47, 56) rotationally fast therewith.

14. Arrangement according to claim 11, characterized in that the control grooves (52, 70) run substantially parallel to one another with the exception of an infeed and a take-off region for the blanks (9) or the bodies of rotation (9^{V}).

## Revendications

1. Procédé pour la fabrication de corps de révolution (9¹), qui ont sur leur longueur des diamètres différents, selon lequel, lors d'une rotation des ébauches (9), une pression supérieure à la limite de fluage de la matière de l'ébauche (9) est exercée localement sur celle-ci dans une direction radiale par deux zones de pression mobiles l'une par rapport à l'autre et en conséquence des rainures périphériques, des filetages ou des décrochements de diamètre sont formés par empreinte, caractérisé en ce que l'ébauche (9) est usinée entre deux zones de pression se croisant mutuellement, les zones de pression sont déplacées l'une par rapport à l'autre dans une direction faisant un angle avec l'orientation longitudinale des deux zones de pression et l'ébauche (9) est déplacée en relation avec la ligne (15) définie par les points de croisement lors du mouvement relatif des zones de pression et en relation avec la ou les variations de diamètre à réaliser.

2. Procédé selon la revendication 1 pour la fabrication de corps de révolution (9^{v}) comportant des rainures périphériques, caractérisé en ce que les ébauches (9) sont déplacées sensiblement parallèlement au profil de la ligne (15), produite lors du mouvement relatif des zones de pression par les points de croisement des zones de pression.

3. Procédé selon la revendication 1 pour la fabrication de corps de révolution (9^{V}) comportant des rainures orientées en spirale, caractérisé en ce que les ébauches (9) sont déplacées selon un angle correspondant à l'angle de pente de la rainure à réaliser en spirale par rapport à la ligne (15) correspondant au lieu géométrique des points de croisement des zones de pression pendant leur mouvement relatif, et en ce que, pour la réalisation de filetages, on utilise avantageusement une ébauche (9) ayant le diamètre extérieur du filetage désiré.

4. Procédé selon la revendication 1 pour la fabrication de corps de révolution (9^{V}) comportant au moins deux parties ayant des diamètres différents, caractérisé en ce que les zones de pression se croisant mutuellement sont au moins localement, plus étroites que la partie du corps de révolution (9^{V}) à réaliser qui possède un diamètre plus petit et les ébauches (9) sont déplacées en étant inclinées par rapport à la ligne (15), correspondant au lieu géométrique des points de croisement des zones de pression pendant leur mouvement relatif.

5. Dispositif pour la mise en oeuvre du procédé selon une des revendications 1 à 4, qui comporte un cylindre (12) et une surface de contre-pression coopérante (1), qui sont déplaçables l'un par rapport à l'autre, et dans lequel il est prévu sur le cylindre (12) et sur la surface de contre-pression (1) au moins une nervure profilée (7, 8; 7', 8'), caractérisé en ce que les nervures profilées mutuellement opposées (7, 8, 7', 8') sont disposées en se croisant mutuellement et il est prévu pour un dispositif de maintien (14, 14') des ébauches (9), un guide dont la courbe de déplacement est en relation avec la ligne définie par les points de croisement des nervures profilées pendant la rotation du cylindre (12).

6. Dispositif selon la revendication 5 pour la fabrication de corps de révolution (9^{V}) comportant des rainures périphériques par le procédé de la revendication 2, caractérisé en ce que le guide est orienté sensiblement parallèlement à la ligne (15) définie par les points de croisement des nervures profilées (7, 8; 7', 8') pendant la rotation du cylindre (12), la surface de contre-pression (1 ) étant avantangeusement divisée en segments (2, 3, 4, 5, 6) déplaçables radialement par rapport au cylindre (12).

7. Dispositif selon la revendication 5 pour la fabrication de corps de révolution (9^{V}) comportant des rainures en spirale par le procédé de la revendication 3, caractérisé en ce que le guide est disposé selon un angle, correspondant à la pente de la rainure à réaliser, par rapport à la ligne (15) définie par les points de croisement des nervures profilées (7, 8; 7', 8') pendant la rotation du cylindre (12).

8. Dispositif selon la revendication 5 pour la fabrication de corps de révolution (9^{v}). comportant des au moins deux parties ayant des diamètres différents, par le procédé-de la revendication 4, caractérisé en ce que le guide est incliné par rapport à la ligne (15) définie par les points de croisement des nervures profilées (7, 8; 7', 8') pendant la rotation du cylindre (12), la variation, résultant de cette inclinaison, de l'espacement mutuel entre cette ligne (15) et le guide étant plus petite, sur une distance de déplacement correspondant à une révolution de l'ébauche (9), que la largeur des nervures profilées (7, 8; 7', 8'), tandis que la différence entre les espacements du guide et de la ligne (15), définie par les points de croisement, respectivement dans la zone d'introduction des ébauches (9) et dans la zone de sortie des corps de révolution (9^{V}), correspond à la longueur de la partie de petit diamètre du corps de révolution (9^{v}).

9. Dispositif selon l'une des revendications 5 à 8, caractérisé en ce que les segments (2, 3, 4, 5, 6) sont disposés sur des chariots 81 guidés en translation sur la surface de contre-pression (1 ) radialement par rapport au cylindre central (12) et qui sont déplaçables au moyen d'un entraînement de commande (85, 86), de préférence indépendamment les uns des autres.

10. Dispositif selon l'une des revendications 5 à 9, caractérisé en ce que chacune des nervures profilées (7,8; 7', 8'), se croisant mutuellement, du cylindre central (12) et de la surface de contre-pression (1) est inclinée en oblique en direction de l'axe du cylindre central (12).

11. Dispositif selon l'une des revendications 5 à 10. caractérisé en ce que le guide est constitué par un dispositif d'entraînement, qui comporte au moins un, mais de préférence cependant deux corps rotatifs (37, 47; 62, 69), espacés l'un de l'autre dans la direction axiale du cylindre central (12) et dans l'un ou lesquels sont maintenus des poussoirs (14, 14') pouvant se déplacer dans leur direction longitudinale et qui s'accrochent au moyen d'un coulisseau (71) ou analogue dans une rainure périphérique de commande (52, 70), ménagée dans une partie fixe du dispositif, de telle sorte que les poussoirs (14, 14'), guidés dans deux corps rotatifs différents (34, 47; 62, 69), soient alignés axialement l'un par rapport à l'autre et sensiblement parallèlement à l'axe de rotation du cylindre (12) et que les ébauches puissent être maintenues par au moins un poussoir (14, 14'), mais cependant avantageusement entre deux poussoirs (14, 14').

12. Dispositif selon la revendication 11, caractérisé en ce qu'au moins les zones extrêmes, dirigées l'une vers l'autre, des poussoirs (14, 14') sont maintenues de façon à pouvoir tourner autour de l'axe longitudinal des poussoirs (14, 14'), auquel cas avantageusement les zones extrêmes d'un poussoir (14) sont poussées par un ressort contre le poussoir aligné coaxialement (14').

13. Dispositif selon la revendication 11, caractérisé en ce que, pour le dispositif d'entraînement, il est prévu une couronne dentée (58), reliée sans possibilité de rotation relative avec le cylindre central (12) et avec laquelle entrent en prise des mécanismes à engrenages (139, 138), placés en liaison d'entraînement avec des rouleaux d'appui (128) disposés parallèlement aux poussoirs (14, 14'), les rouleaux d'appui (128) étant maintenus dans les corps rotatifs guidant les poussoirs ou bien dans les corps rotatifs (47, 56) reliés de façon non tournante avec ceux ci.

14. Dispositif selon la revendication 11, caractérisé en ce que les rainures de commande (52, 70) sont orientées sensiblement parallèlement entre elles, à l'exception d'une zone d'introduction des ébauches (9) et d'extraction des corps de révolution (9").
